# EUROPÄISCHE PATENTSCHRIFT

(11) **EP 3 538 276 B1**
(45) Veröffentlichungstag und Bekanntmachung des Hinweises auf die Patenterteilung: **12.07.2023**
(21) Anmeldenummer: 17804060.6
(22) Anmeldetag: 10.11.2017
(51) Int. Cl.: B01L 3/02

(54) **HANDDOSIERVORRICHTUNG UND HANDDOSIERVORRICHTUNGSANORDNUNG**
MANUAL METERING DEVICE AND MANUAL METERING DEVICE ARRANGEMENT
DISPOSITIF DE DOSAGE MANUEL ET ENSEMBLE DISPOSITIF DE DOSAGE MANUEL

(30) Priorität: 14.11.2016 DE 102016121817
(43) Veröffentlichungstag der Anmeldung: 18.09.2019
(73) Patentinhaber: IKA - Werke GmbH & Co. KG, 79219 Staufen (DE)
(72) Erfinder: SCHROER, Erhard, 89081 Ulm (DE); DÖBELE, Philip, 79312 Emmendingen (DE)
(74) Vertreter: Mertzlufft-Paufler, Cornelius
(86) Internationale Anmeldenummer: PCT/EP2017/001306
(87) Internationale Veröffentlichungsnummer: WO 2018/086741

(56) Entgegenhaltungen:
- EP-A2- 2 452 753
- WO-A1-2014/178101
- US-A1- 2002 012 613
- US-A1- 2009 117 009

## Beschreibung

Die Erfindung betrifft eine Handdosiervorrichtung, insbesondere eine Pipette, mit einem Grundkörper und einer mit dem Grundkörper verbundenen Fluidabgabeeinheit. Ferner betrifft die Erfindung auch eine Handdosiervorrichtungs-Anordnung umfassend zumindest eine derartige Handdosiervorrichtung.

Derartige Handdosiervorrichtungen sind aus dem Stand der Technik insbesondere als Pipetten, vorbekannt. Druckschriften, die derartige Handdosiervorrichtungen offenbaren, sind beispielsweise die Druckschriften WO 2014/178101 A1, US 2002/012613 A1 und US 2009/0117009 A1.

Derartige Handdosiervorrichtungen werden von unterschiedlichsten Personen verwendet. Hinsichtlich ihrer Ergonomie sind die bekannten Handdosiervorrichtungen in der Regel auf Personen mit einer durchschnittlichen Handgröße abgestimmt und daher von solchen Personen ergonomisch und komfortabel zu handhaben. Bei Personen mit kleineren Händen oder bei Personen mit größeren Händen können ein ergonomisches Greifen und damit eine ergonomische Handhabung dieser Handdosiervorrichtungen beeinträchtigt sein. Insbesondere eine häufige oder langanhaltende Nutzung der Handdosiervorrichtung kann für solche Personen daher unkomfortabel und ermüdend sein.

Aufgabe der Erfindung ist es daher, eine Handdosiervorrichtung sowie eine Handdosiervorrichtungs-Anordnung der eingangs genannten Art zu schaffen, die sich auf einfache Weise an unterschiedlich große Hände anpassen lassen.

Diese Aufgabe wird bei einer Handdosiervorrichtung der eingangs genannten Art durch die Mittel und Merkmale des auf eine Handdosiervorrichtung gerichteten unabhängigen Anspruchs gelöst.

Insbesondere wird zur Lösung dieser Aufgabe bei einer Handdosiervorrichtung der eingangs genannten Art vorgeschlagen, dass die Handdosiervorrichtung einen Griff aufweist, der lösbar an dem Grundkörper befestigt und von diesem abnehmbar und/oder wechselbar ist. Der Griff ist daher erfindungsgemäß von dem Grundkörper abnehmbar. Dadurch kann der Griff bei Bedarf einfach von dem Grundkörper abgenommen und gegebenenfalls gegen einen anders gestalteten, zum Beispiel einen kleineren oder größeren, Griff ausgetauscht werden, um eine Anpassung der Handdosiervorrichtung an eine Person mit einer kleineren oder größeren Handgröße vorzunehmen.

Der Griff kann somit ohne großen Aufwand und ohne Einsatz von Werkzeug leicht von dem Grundkörper abgenommen werden. Auf diese Weise wird eine Handdosiervorrichtung geschaffen, die aufgrund des abnehmbaren Griffes besonders einfach und komfortabel an zumindest zwei unterschiedliche Handgrößen angepasst werden kann. Der an dem Grundkörper befestigte Griff führt zu einer Querschnittsvergrößerung des Grundkörpers, weswegen der Grundkörper und damit die Handdosiervorrichtung in diesem Falle komfortabel von einer Person mit einer größeren Hand ergriffen und bedient werden kann. Wird der Griff abgenommen, können der Querschnitt des Grundkörpers verkleinert und die Handdosiervorrichtung so an die Größe einer kleineren Hand angepasst werden.

Vorteilhaft kann es sein, wenn der Griff als Wechselgriff ausgebildet ist. Ein solcher kann dann durch einen anderen, auf eine andere Handgröße abgestimmten Griff, der ebenfalls an dem Grundkörper befestigt werden kann, ersetzt werden.

Wie in Bezug auf eine Handdosiervorrichtungs-Anordnung weiter unten noch ausgeführt wird, ist es auch möglich, der Handdosiervorrichtung zumindest zwei unterschiedlich große Griffe zuzuordnen, die eine ergonomisch günstige Anpassung der Handdosiervorrichtung an zumindest zwei unterschiedliche Handgrößen erlauben.

Erfindungsgemäß ist vorgesehen, dass an dem Grundkörper zur lösbaren Befestigung des Griffs an einer Außenseite des Grundkörpers zumindest ein auf den Griff abgestimmtes Befestigungselement und an einer dem Grundkörper zugewandten Gegenseite des Griffes zumindest ein dazu passendes Gegenbefestigungselement ausgebildet sind. Das wenigstens eine Befestigungselement kann beispielsweise als Befestigungsleiste, als Befestigungsknopf, als Befestigungsvorsprung oder aber auch als Befestigungsmulde - oder Befestigungsaufnahme, in die ein entsprechender Gegenvorsprung einführbar ist, ausgebildet sein. Bei Verwendung eines Befestigungsknopfes als Befestigungselement kann dieser vorzugsweise kopfförmig oder pilzkopfförmig sein, um ein entsprechendes Einrasten in eine Gegenmulde oder Gegenaufnahme an dem Griff zu erlauben.

Passend zu dem Befestigungselement an dem Grundkörper der Handdosiervorrichtung kann das wenigstens eine Gegenbefestigungselement als Leistenaufnahme, Gegenmulde oder Gegenaufnahme oder auch als Gegenknopf ausgebildet sein. Bei Verwendung einer Gegenmulde oder Gegenaufnahme als Gegenbefestigungselement kann diese so ausgebildet sein, dass ein Befestigungselement in Form eines Befestigungsknopfes zur Befestigung des Griffs an dem Grundkörper der Handdosiervorrichtung in diese eingedrückt werden kann. Je nach Ausgestaltung des Befestigungsknopfes und der Gegenmulde oder Gegenaufnahme kann sich hierbei eine kraftschlüssige, eine formschlüssige oder eine kraft-formschlüssige Verbindung oder sogar eine Rastverbindung zwischen dem Grundkörper und dem Griff ausbilden. Gleiches gilt bei Verwendung einer Befestigungsmulde oder einer Befestigungsaufnahme als Befestigungselement und eines passend dazu ausgebildeten Gegenbefestigungselement in Form eines Gegenknopfes.

Es ist aber auch möglich, dass das wenigstens eine Befestigungselement und/oder das wenigstens eine Gegenbefestigungselement als magnetisches Befestigungselement ausgebildet ist/sind. Auf diese Weise lässt sich beispielsweise ein mit einem magnetischen Gegenbefestigungselement ausgestatteter Griff an einem Grundkörper festlegen, der ein auf Magnetismus ansprechendes Befestigungselement oder ein Gehäuse aus einem auf Magnetismus ansprechenden Werkstoff aufweist. Wenn das Befestigungselement ein magnetisches Befestigungselement ist, kann ein auf Magnetismus ansprechender Griff oder ein Griff mit einem auf Magnetismus ansprechenden Gegenbefestigungselement ebenfalls zuverlässig an dem Grundkörper lösbar befestigt werden. So kann eine Befestigungsmöglichkeit bereitgestellt werden, die ohne Hinterschneidungen auskommt und so ein Festsetzen von Verschmutzungen zwischen Griff und Grundkörper vermeiden hilft.

Bei einer Ausführungsform der erfindungsgemäßen Handdosiervorrichtung von besonderer Bedeutung kann ein, beispielweise das bereits zuvor erwähnte, wenigstens eine Befestigungselement an den Grundkörper auch auf eine Haltevorrichtung eines Handdosierautomaten, insbesondere eines Pipettierautomaten, abgestimmt sein. Auf diese Weise ist es möglich, die erfindungsgemäße Handdosiervorrichtung bei abgenommenem Griff mit Hilfe des wenigstens einen Befestigungselementes zuverlässig auch an einer entsprechenden Haltevorrichtung eines geeigneten Handdosierautomaten oder Pipettierautomaten festzulegen, um die ansonsten manuell betätigbare Handdosiervorrichtung auch in einem automatisierten Dosier- oder Pipettierverfahren einzusetzen.

Die Handdosiervorrichtung kann besonders angenehm in der Hand liegen, wenn der Grundkörper einen abgerundeten, runden oder kreisrunden Querschnitt aufweist oder sogar zylindrisch ist. Der Griff weist erfindungsgemäß eine Griffschale auf, die den Grundkörper in Gebrauchsstellung zumindest teilweise umgibt. Auf diese Weise kann der Griff besonders ergonomisch an dem Grundkörper festgelegt sein. Zwischen dem Griff und dem Grundkörper können sich auf diese Weise fließende Übergänge ergeben, aufgrund derer die Handdosiervorrichtung besonders angenehm zu erfassen sein kann.

Ferner kann der Griff derart ausgebildet ist, dass er den Grundkörper in Gebrauchsstellung in einem Winkelbereich von mehr als 180° umgibt. Auf diese Weise kann der Griff ohne gesonderte Befestigungsmittel an dem Grundkörper lösbar befestigt werden. Der derartig ausgebildete Griff kann dann in Bezug auf eine Längsachse des Grundkörpers in seine Gebrauchsstellung axial auf den Grundkörper aufgeschoben werden. Wenn das Gehäuse an seiner Außenseite einen die Gebrauchsstellung des Griffs definierenden Schiebeanschlag für den Griff aufweist, kann der Griff besonders zuverlässig in seine Gebrauchsstellung auf den Grundkörper aufgeschoben werden. Außerdem ist es möglich, dass der Griff an oder auf den Grundkörper aufgeklemmt ist, also einen klemmenden Sitz an dem Grundkörper hat. So kann verhindert werden, dass der Griff an dem Grundkörper verrutscht. Dies kann insbesondere dann günstig sein, wenn der Griff axial auf den Grundkörper aufgeschoben werden soll.

Der Griff ist erfindungsgemäß an seinem einem Kopfende des Grundkörpers benachbarten oberen Ende hakenförmig ausgebildet. Ein derartig hakenförmig ausgebildeter Griff erlaubt ein besonders sicheres Halten der Handdosiervorrichtung.

Die Handdosiervorrichtung kann ein Betätigungselement und/oder ein Volumenverstellmittel aufweisen. Bei einem derartigen Betätigungselement kann es sich beispielsweise um einen Druckknopf oder Drücker handeln, mit dem ein in den Grundkörper angeordneter Mechanismus zur Betätigung der Fluidabgabeeinheit angesteuert werden kann. Bei dem Volumenverstellmittel kann es sich um ein sogenanntes Volumenverstellrad handeln, mit dem ein mit Hilfe der Handdosiervorrichtung abzugebendes oder zu pipettierendes Volumen voreingestellt werden kann.

Besonders vorteilhaft kann es in diesem Zusammenhang sein, wenn das Betätigungselement und/oder das Volumenverstellmittel den in Gebrauchsstellung befindlichen Griff axial überragen. Auf diese Weise kann sichergestellt werden, dass sowohl das Betätigungsmittel als auch das Volumenverstellmittel selbst bei in Gebrauchsstellung befindlichem Griff für einen Benutzer gut zugänglich sind, also eine Verwendung der Handdosiervorrichtung auch bei an dem Grundkörper befestigtem Griff nicht negativ beeinträchtigt ist.

Bei einer weiteren Ausführungsform der erfindungsgemäßen Handdosiervorrichtung kann vorgesehen sein, dass die Fluidabgabeeinheit lösbar mit dem Grundkörper verbunden ist. Zum lösbaren Verbinden der Fluidabgabeeinheit mit dem Grundkörper kann diese mit dem Grundkörper verschraubt sein.

Vorteilhaft kann es sein, wenn der Griff und der Grundkörper thermisch voneinander entkoppelt sind. Dazu kann vorgesehen sein, dass zwischen einer dem Griff zugewandten Außenseite des Grundkörpers und dem Griff ein Luftspalt ausgebildet ist. Durch eine solche thermische Entkopplung kann ein ungewünschter Eintrag von Wärme, die beim Halten der Pipette von einer Hand auf den Griff übertragen werden kann, ausgehend von dem Griff auf den Grundkörper weitgehend vermieden werden. Dies mit dem Ziel, die Genauigkeit der Handdosiervorrichtung möglichst konstant zu halten.

Wenn eine bestimmte Person die Handdosiervorrichtung über einen längeren Zeitraum häufig benutzen soll, kann es vorteilhaft sein, die Handdosiervorrichtung auf diesen konkreten Benutzer abzustimmen. Dazu kann der Griff ergonomisch und auf die Bedürfnisse des Benutzers abgestimmt geformt sein. Um dies zu erreichen, kann der Griff auf eine zuvor ausgemessene Hand-Form des Benutzers abgestimmt hergestellt werden oder sein. Dies ist mit vergleichsweise geringem Aufwand möglich, wenn der Griff mittels eines Rapid-Prototyping-Verfahrens, beispielsweise mittels eines 3D-Druckverfahrens hergestellt wird oder ist.

Die zuvor genannte Aufgabe wird auch durch eine Handdosiervorrichtungs-Anordnung mit den Mitteln und Merkmalen des auf die Handdosiervorrichtungs-Anordnung gerichteten unabhängigen Anspruchs gelöst. Demnach wird zur Lösung der Aufgabe eine Handdosiervorrichtungs-Anordnung umfassend zumindest eine Handdosiervorrichtung nach einem der vorherigen Ansprüche und wenigstens zwei, auf unterschiedliche Handgrößen abgestimmten Griffe vorgeschlagen, wobei die Griffe lösbar an einem Grundkörper der zumindest einen Handdosiervorrichtung befestigbar sind.

Nachstehend ist ein Ausführungsbeispiel der Erfindung anhand der Zeichnung näher beschrieben. Es zeigen in teilweise stark schematisierter Darstellung:
- Fig. 1: eine Seitenansicht einer erfindungsgemäßen, als manuell betätigbare mechanische Pipette ausgebildeten Handdosiervorrichtung mit einem von einem Grundkörper der Handdosiervorrichtung abgenommenen Griff, wobei an einer Außenseite des Grundkörpers der Handdosiervorrichtung zwei Befestigungselemente in Form von Befestigungsknöpfen zu erkennen sind, sowie
- Fig. 2: eine geschnittene Seitenansicht der in Fig. 1 dargestellten Handdosiervorrichtung mit dem Griff in seiner an der Außenseite des Grundkörpers befestigten Gebrauchsstellung, wobei zu erkennen ist, dass die beiden Befestigungselemente in passend zu den Befestigungselementen ausgebildeten Gegenbefestigungselemente in Form zweier Gegenaufnahmen eingreifen.

Die Figuren 1 und 2 zeigen eine im Ganzen mit 1 bezeichnete Handdosiervorrichtung, die im vorliegenden Fall als manuell betätigbare, mechanische Pipette 2 ausgebildet ist. Die Handdosiervorrichtung 1 umfasst einen Grundkörper 3 und eine mit dem Grundkörper 3 verbundene Fluidabgabeeinheit 4. An dem Grundkörper 3 ist ein Griff 5 vorgesehen, der gemäß Figur 2 lösbar an dem Grundkörper 3 befestigt und wechselbar ist. Damit kann der Griff 5 auch als Wechselgriff bezeichnet werden.

Zur lösbaren Befestigung des Griffs 5 an dem Grundkörper 3 sind an einer Außenseite 6 des Grundkörpers 3 zwei auf den Griff 5 abgestimmte Befestigungselemente 7 ausgebildet. An einer dem Grundkörper 3 in Gebrauchsstellung des Griffes 5 zugewandten Gegenseite 8 des Griffes 5 sind zu den Befestigungselementen 7 passend gestaltete Gegenbefestigungselemente 9 ausgebildet.

Bei dem in den Figuren 1 und 2 dargestellten Ausführungsbeispiel der erfindungsgemäßen Handdosiervorrichtung handelt es sich bei den Befestigungselementen 7 um Befestigungsknöpfe oder Befestigungsvorsprünge, die in die gemäß Figur 2 als Gegenaufnahmen ausgebildete Gegenbefestigungselemente 9 an der Gegenseite 8 des Griffes 5 eingreifen.

Erwähnenswert ist an dieser Stelle, dass die beiden Befestigungselemente 7 an dem Grundkörper 3 auch auf eine Haltevorrichtung eines Handdosierautomaten oder eines Pipettierautomaten abgestimmt sind. Das bedeutet, dass die Handdosiervorrichtung 1 bei abgenommenem Griff 5 an einer Haltevorrichtung eines Handdosiervorrichtung oder eines Pipettierautomaten befestigt werden kann, sodass die Handdosiervorrichtung auch in einem automatischen Betrieb zu verwenden ist.

Beide Figuren zeigen, dass der Grundkörper 3 und die Handdosiervorrichtung 1 insgesamt einen abgerundeten, runden und hier sogar im Wesentlichen kreisrunden Querschnitt aufweisen und zumindest abschnittsweise zylindrisch ausgebildet sind. Der Griff 5 umfasst eine Griffschale 10, mit der er den Grundkörper 3 der Handdosiervorrichtung in Gebrauchsstellung gemäß Figur 2 zumindest teilweise umgibt.

Beide Figuren zeigen, dass der Griff an seinem einem Kopfende 11 des Grundkörpers 3 benachbarten oberen Ende 12 hakenförmig ausgebildet ist. Die Handdosiervorrichtung 1 weist an ihrem Kopfende 11 ein Betätigungselement 13 und ein Volumenverstellmittel 14 in Form eines Volumenverstellrades auf. Sowohl das Betätigungselement 13 als auch das Volumenverstellmittel 14 überragen den in Gebrauchsstellung befindlichen Griff 5 axial, sodass sowohl das Betätigungselement 13 als auch das Volumenverstellmittel 14 selbst bei in Gebrauchsstellung befindlichem Griff 5 komfortabel von einem Benutzer erreicht werden können.

Der Griff 5 und der Grundkörper 3 sind thermisch voneinander entkoppelt. Damit lässt sich ein Wärmeübertag von dem Griff 5 auf den Grundkörper 3, der eine Genauigkeit der Handdosiervorrichtung 1 beeinträchtigen könnte, reduzieren oder gar vermeiden. Zur thermischen Entkopplung ist zwischen der dem Griff 5 zugewandten Außenseite 6 des Grundkörpers 3 und dem Griff 5 ein Luftspalt 21 ausgebildet.

Die Figuren zeigen, dass der Griff 5 ergonomisch geformt und auf eine zuvor ausgemessene Hand-Form abgestimmt hergestellt ist. Dies kann mittels eines Rapid-Prototyping-Verfahrens geschehen.

Nur der Vollständigkeit halber sei erwähnt, dass sie Fluidabgabeeinheit 4 lösbar mit dem Grundkörper 3 verbunden ist. Dazu kann zwischen der Fluidabgabeeinheit 4 und dem Grundkörper 3 eine Schraub-, Steck-, Schnapp- und/oder eine kombinierte Schnapp-Schraubverbindung vorgesehen sein.

Die in den Figuren 1 und 2 dargestellte Handdosiervorrichtung 1 bildet zusammen mit einem weiteren, in den Figuren nicht gesondert dargestellten Griff eine Handdosiervorrichtungs-Anordnung. Das besondere hierbei ist, dass die zumindest zwei Griffe 5, die lösbar an dem Grundkörper 3 der Handdosiervorrichtung befestigt und gegeneinander ausgetauscht werden können, unterschiedliche Abmessungen aufweisen und so an unterschiedliche Handgrößen unterschiedlicher Benutzer abgestimmt sind. Somit lässt sich die Handdosiervorrichtung 1 durch einen einfachen Wechsel der der erfindungsgemäßen Handdosiervorrichtung 1 zugeordneten Griffe 5 ohne großen Aufwand an unterschiedliche Handgrößen anpassen.

Die Fluidabgabeeinheit 4 ist als Kolbeneinheit ausgebildet und umfasst einen Aufnahmeraum 15 zur Aufnahme eines Luftpolsters und einen Schaft 16. Der Aufnahmeraum 15 ist über einen in dem Schaft 16 ausgebildeten Abgabekanal 17 mit einer an einem freien Ende 18 des Schaftes 16 ausgebildeten Abgabeöffnung 19 verbunden. Durch Betätigung der Handdosiervorrichtung 1, also durch Drücken des Betätigungselements 13, wird das Luftpolster in dem Aufnahmeraum 15 in Richtung der Abgabeöffnung 19 verlagert. Dadurch kann ein Flüssigkeitsvolumen, das in einer auf das freie Ende 18 des Schaftes 16 aufgesteckten Pipettenspitze (in den Figuren nicht dargestellt) vorgehalten wird, abgegeben werden. Bei Verlagerung des Luftpolsters in umgekehrter Richtung wird an der aufgesteckten Pipettenspitze ein Unterdruck erzeugt, mit dessen Hilfe ein definiertes, von dem voreingestellten Volumen des Luftpolsters abhängiges Flüssigkeitsvolumen in der Pipettenspitze aufgenommen werden kann. Das Volumen des Luftpolsters lässt sich durch das Volumenverstellmittel 14 vorgeben.

Der Schaft 16 ist von einer Abwerferhülse 20 umgeben. Durch einen axialen Druck auf das Volumenverstellmittel 14 lässt sich die Abwerferhülse 20 relativ zu dem Schaft 16 in Richtung des freien Endes 18 des Schaftes 16 axial verschieben. Dies mit dem Ziel, eine auf das freie Ende 18 des Schaftes 16 aufgesteckte Pipettenspitze bei Bedarf abzuwerfen.

Um eine Handdosiervorrichtung 1, insbesondere eine Pipette, an unterschiedlich große Handabmessungen anpassen zu können, wird die Handdosiervorrichtung 1 vorgeschlagen, an deren Grundkörper 3 zumindest ein Griff 5 oder Wechselgriff lösbar, befestigbar oder befestigt ist. Eine Anpassung der Handdosiervorrichtung 1 an Benutzer mit unterschiedlichen Handgrößen kann durch eine Abnahme des Griffs 5 oder durch einen Wechsel des Griffs 5 und ein Ersetzen des Griffs 5 durch einen Griff 5 mit anderen Abmessungen vorgenommen werden.

### Bezugszeichenliste

- 1: Handdosiervorrichtung
- 2: Pipette
- 3: Grundkörper
- 4: Fluidabgabeeinheit
- 5: Griff
- 6: Außenseite von 3
- 7: Befestigungselement an 3
- 8: Gegenseite an 5
- 9: Gegenbefestigungselement
- 10: Griffschale
- 11: Kopfende von 3
- 12: oberes Ende von 5
- 13: Betätigungselement
- 14: Volumenverstellmittel
- 15: Aufnahmeraum
- 16: Schaft
- 17: Abgabekanal
- 18: freies Ende von 16
- 19: Abgabeöffnung
- 20: Abwerferhülse
- 21: Luftspalt zwischen 3 und 5

## Patentansprüche

1. Handdosiervorrichtung (1), insbesondere Pipette (2), mit einem Grundkörper (3) und mit einer mit dem Grundkörper (3) verbundenen Fluidabgabeeinheit (4), wobei die Handdosiervorrichtung (1) einen Griff (5) aufweist, der lösbar an dem Grundkörper (3) der Handdosiervorrichtung (1) befestigt und von diesem abnehmbar und/oder wechselbar ist, wobei der Griff (5) an seinem einem Kopfende (11) des Grundkörpers (3) benachbarten oberen Ende (12) hakenförmig ausgebildet ist, **dadurch gekennzeichnet, dass** der Griff (5) eine Griffschale (10) umfasst, die den Grundkörper (3) in Gebrauchsstellung zumindest teilweise umgibt.

2. Handdosiervorrichtung (1) nach Anspruch 1, **dadurch gekennzeichnet, dass** der Griff (5) als Wechselgriff ausgebildet ist, der durch einen anderen Griff (5) ersetzbar ist, der auf eine andere Handgröße abgestimmt und an dem Grundkörper (3) lösbar befestigbar ist.

3. Handdosiervorrichtung (1) nach Anspruch 1 oder 2, **dadurch gekennzeichnet, dass** an dem Grundkörper (3) zur lösbaren Befestigung des Griffs (5) an einer Außenseite (6) des Grundkörpers (3) zumindest ein auf den Griff (5) abgestimmtes Befestigungselement (7) und/oder an einer dem Grundkörper (3) zugewandten Gegenseite (8) des Griffes (5) zumindest ein passendes Gegenbefestigungselement (9) ausgebildet sind, insbesondere wobei das wenigstens eine Befestigungselement (7) als Befestigungsleiste, als, vorzugsweise pilzkopfförmiger, Befestigungsknopf, als Befestigungsvorsprung und/oder als Befestigungsaufnahme und das wenigstens eine Gegenbefestigungselement (9) passend dazu als Leistenaufnahme, Gegenaufnahme oder Gegenknopf ausgebildet sind, und/oder wobei das wenigstens eine Befestigungselement (7) und/oder das wenigstens eine Gegenbefestigungselement (9) als magnetisches Befestigungselement ausgebildet ist/sind.

4. Handdosiervorrichtung (1) nach Anspruch 3, **dadurch gekennzeichnet, dass** das Befestigungselement (7) an dem Grundkörper (3) auf eine Haltevorrichtung eines Handdosierautomaten, insbesondere eines Pipettierautomaten, abgestimmt ist.

5. Handdosiervorrichtung (1) nach einem der vorherigen Ansprüche, **dadurch gekennzeichnet, dass** der Grundkörper (3) einen abgerundeten, runden oder kreisrunden Querschnitt aufweist oder zylindrisch ist.

6. Handdosiervorrichtung (1) nach einem der vorherigen Ansprüche, **dadurch gekennzeichnet, dass** der Griff (5) derart ausgebildet ist, dass er den Grundkörper (3) in Gebrauchsstellung in einem Winkelbereich von mehr als 180° umgibt und axial auf den Grundkörper (3) in seine Gebrauchsstellung aufschiebbar ist, vorzugsweise wobei der Grundkörper (3) an seiner Außenseite einen Schiebeanschlag für den Griff (5) aufweist, und/oder an den Grundkörper (3) geklemmt ist.

7. Handdosiervorrichtung (1) nach einem der vorherigen Ansprüche, **dadurch gekennzeichnet, dass** die Handdosiervorrichtung (1) ein Betätigungselement (13) und/oder oder ein Volumenverstellmittel (14), insbesondere ein Volumenverstellrad, aufweist, insbesondere wobei das Betätigungselement (13) und/oder das Volumenverstellmittel (14) den in Gebrauchsstellung befindlichen Griff (5) axial überragen.

8. Handdosiervorrichtung (1) nach einem der vorherigen Ansprüche, **dadurch gekennzeichnet, dass** die Fluidabgabeeinheit (4) lösbar mit dem Grundkörper (3) verbunden, insbesondere mit diesem verschraubt ist.

9. Handdosiervorrichtung (1) nach einem der vorherigen Ansprüche, **dadurch gekennzeichnet, dass** der Griff (5) und der Grundkörper (3) thermisch voneinander entkoppelt sind, insbesondere durch einen zwischen einer oder der dem Griff (5) zugewandten Außenseite (6) des Grundkörpers (3) und dem Griff (5) ausgebildeten Luftspalt (21).

10. Handdosiervorrichtung (1) nach einem der vorherigen Ansprüche, **dadurch gekennzeichnet, dass** der Griff (5) ergonomisch geformt, insbesondere auf eine zuvor ausgemessene Hand-Form abgestimmt hergestellt ist, insbesondere mittels eines Rapid-Prototyping-Verfahrens.

11. Handdosiervorrichtungs-Anordnung umfassend zumindest eine Handdosiervorrichtung (1) nach einem der vorherigen Ansprüche und wenigstens zwei, auf unterschiedliche Handgrößen abgestimmte Griffe (5), die reversibel lösbar an einem Grundkörper (3) der zumindest einen Handdosiervorrichtung (1) befestigbar sind.

## Claims

1. Manual dosing device (1), in particular pipette (2), having a main body (3) and having a fluid-dispensing unit (4) which is connected to the main body (3), wherein the manual dosing device (1) has a grip (5) which is releasably fastened to the main body (3) of the manual dosing device (1) and is removable therefrom and/or is exchangeable, wherein the grip (5) is of hook-shaped form at its upper end (12), which is adjacent to a head end (11) of the main body (3), **characterized in that** the grip (5) comprises a grip shell (10) which at least partially surrounds the main body (3) in the position of use.

2. Manual dosing device (1) according to Claim 1, **characterized in that** the grip (5) is in the form of an exchangeable grip, which is replaceable by another grip (5), the latter being matched to another hand size and releasably fastenable to the main body (3).

3. Manual dosing device (1) according to Claim 1 or 2, **characterized in that**, at the main body (3), for the releasable fastening of the grip (5), at least one fastening element (7) which is matched to the grip (5) is formed on an outer side (6) of the main body (3) and/or at least one matching mating fastening element (9) is formed on a mating side (8) of the grip (5), which mating side faces the main body (3), in particular wherein the at least one fastening element (7) is in the form of a fastening strip, in the form of a preferably mushroom-head-shaped fastening knob, in the form of a fastening projection and/or in the form of a fastening receptacle and the at least one mating fastening element (9) is, in a matching manner, in the form of a strip receptacle, mating receptacle or mating knob, and/or wherein the at least one fastening element (7) and/or the at least one mating fastening element (9) are/is in the form of a magnetic fastening element.

4. Manual dosing device (1) according to Claim 3, **characterized in that** the fastening element (7) on the main body (3) is matched to a holding device of an automatic manual dosing appliance, in particular of an automatic pipetting appliance.

5. Manual dosing device (1) according to one of the preceding claims, **characterized in that** the main body (3) has a rounded, round or circular cross section or is cylindrical.

6. Manual dosing device (1) according to one of the preceding claims, **characterized in that** the grip (5) is formed in such a way that it surrounds the main body (3) in an angular range of more than 180° in the position of use and is able to be slid axially onto the main body (3) into its position of use, preferably wherein the main body (3) has on its outer side a sliding stop for the grip (5), and/or is clamped to the main body (3).

7. Manual dosing device (1) according to one of the preceding claims, **characterized in that** the manual dosing device (1) has an actuating element (13) and/or a volume-adjusting means (14), in particular a volume-adjusting wheel, in particular wherein the actuating element (13) and/or the volume-adjusting means (14) axially project beyond the grip (5) in the position of use.

8. Manual dosing device (1) according to one of the preceding claims, **characterized in that** the fluid-dispensing unit (4) is releasably connected to the main body (3), in particular is screwed thereto.

9. Manual dosing device (1) according to one of the preceding claims, **characterized in that** the grip (5) and the main body (3) are thermally decoupled from one another, in particular by way of an air gap (21) formed between a or the outer side (6), facing the grip (5), of the main body (3) and the grip (5).

10. Manual dosing device (1) according to one of the preceding claims, **characterized in that** the grip (5) is ergonomically shaped, in particular is produced in a manner matched to a previously measured hand shape, in particular by means of a rapid prototyping process.

11. Manual-dosing-device arrangement comprising at least one manual dosing device (1) according to one of the preceding claims and at least two grips (5), which are matched to different hand sizes and are fastenable in a reversibly releasable manner to a main body (3) of the at least one manual dosing device (1).

## Revendications

1. Dispositif de dosage manuel (1), en particulier pipette (2), avec un corps de base (3) et avec une unité de distribution de fluide (4) reliée avec le corps de base (3), lequel dispositif de dosage manuel (1) présente une poignée (5) qui est fixée de façon détachable au corps de base (5) du dispositif de dosage manuel (1) et peut être détachée de celui-ci et/ou remplacée, la poignée étant configurée en forme de crochet à son extrémité supérieure voisine d'une extrémité de tête (11) du corps de base (3), **caractérisé en ce que** la poignée (5) comprend une coque de poignée (10) qui enveloppe au moins partiellement le corps de base (3) en position d'utilisation.

2. Dispositif de dosage manuel (1) selon la revendication 1, **caractérisé en ce que** la poignée (5) est configurée comme une poignée changeable qui peut être remplacée par une autre poignée (5) qui est adaptée à une autre taille de main et peut être fixée de façon détachable sur le corps de base (3).

3. Dispositif de dosage manuel (1) selon la revendication 1 ou 2, **caractérisé en ce que**, sur le corps de base (3), pour la fixation détachable de la poignée (5), sur une face extérieure (6) du corps de base (3) sont configurés au moins un élément de fixation (7) adapté à la poignée (5) et/ou, sur une face opposée (8) de la poignée (5) orientée vers le corps de base (3), au moins un élément de fixation opposé (9) correspondant, l'au moins un élément de fixation (7) étant en particulier configuré comme une bande de fixation, comme un bouton de fixation, de préférence en forme de tête de champignon, comme une protubérance de fixation et/ou comme un logement de fixation et l'au moins un élément de fixation opposé (9), de façon correspondante, comme un logement de bande, un logement opposé ou un bouton opposé, et/ou l'au moins un élément de fixation (7) et/ou l'au moins un élément de fixation opposé (9) étant configuré(s) comme un élément de fixation magnétique.

4. Dispositif de dosage manuel (1) selon la revendication 3, **caractérisé en ce que** l'élément de fixation (7) sur le corps de base (7) est adapté à un dispositif de retenue d'un automate de dosage manuel, en particulier d'un automate à pipette.

5. Dispositif de dosage manuel (1) selon une des revendications précédente, **caractérisé en ce que** le corps de base (3) présente une section transversale arrondie, ronde ou circulaire ou est cylindrique.

6. Dispositif de dosage manuel (1) selon une des revendications précédentes, **caractérisé en ce que** la poignée (5) est configurée de telle sorte qu'elle enveloppe le corps de base (3) en position d'utilisation dans une plage angulaire de plus de 180° et peut coulisser axialement sur le corps de base (3) dans sa position d'utilisation, de préférence le corps de base (3) présentant sur sa face extérieure une butée de coulissement pour la poignée (5) et/ou étant pincée sur le corps de base (3).

7. Dispositif de dosage manuel (1) selon une des revendications précédentes, **caractérisé en ce que** ce dispositif de dosage manuel (1) présente un élément d'activation (13) et/ou un moyen de réglage de volume (14), en particulier une roue de réglage de volume, lequel élément d'activation (13) et/ou lequel moyen de réglage de volume (14) dépassent axialement de la poignée (5) en position d'utilisation.

8. Dispositif de dosage manuel (1) selon une des revendications précédentes, **caractérisé en ce que** l'unité de distribution de fluide (4) est reliée de façon détachable au corps de base (3), en particulier est vissée avec celui-ci.

9. Dispositif de dosage manuel (1) selon une des revendications précédentes, **caractérisé en ce que** la poignée (5) et le corps de base (3) sont découplés thermiquement l'un de l'autre, en particulier par un entrefer (21) formé entre une ou la face extérieure (6) du corps de base (3) orientée vers la poignée (5) et la poignée (5).

10. Dispositif de dosage manuel (1) selon une des revendications précédentes, **caractérisé en ce que** la poignée (5) est formée de façon ergonomique, en particulier est fabriquée de façon adaptée à une forme de main mesurée préalablement, en particulier au moyen d'un procédé de prototypage rapide.

11. Ensemble-dispositif de dosage manuel comprenant au moins un dispositif de dosage manuel (1) selon une des revendications précédentes et au moins deux poignées (5) adaptées à des tailles de main différentes qui peuvent être fixées de façon réversiblement détachable sur un corps de base (3) de l'au moins un dispositif de dosage manuel (3).
